# FASCICULE DE BREVET EUROPEEN

(11) **EP 4 162 327 B1**
(45) Date de publication et mention de la délivrance du brevet: **12.11.2025**
(21) Numéro de dépôt: 21730672.9
(22) Date de dépôt: 03.06.2021
(51) Int. Cl.: G04B 19/253

(54) **CALENDRIER HÉGIRIEN**
ISPARTAMISCHE KALENDER
ISLAMIC HIJIRI CALENDAR

(30) Priorité: 03.06.2020 CH 6552020
(43) Date de publication de la demande: 12.04.2023
(62) Demande divisionnaire de: 25203486.3
(73) Titulaire: Parmigiani Fleurier S.A., 2114 Fleurier (CH)
(72) Inventeur: PARMIGIANI, Michel, 2114 Fleurier (CH)
(74) Mandataire: Gsmart
(86) Numéro de dépôt international: PCT/IB2021/054849
(87) Numéro de publication internationale: WO 2021/245581

(56) Documents cités:
- EP-A1- 0 606 576
- WO-A2-2015/062839

## Description

La présente invention concerne un calendrier mécanique hégirien notamment pour une pièce d'horlogerie analogique. Elle concerne plus particulièrement un calendrier hégirien perpétuel pouvant équiper aussi bien le mouvement d'une montre-bracelet que celui d'une horloge ou d'une montre de poche.

Un calendrier hégirien est un calendrier lunaire moderne largement répandu. Ce calendrier est caractérisé par des années de 12 mois lunaires qui sont plus courtes que les années solaires. Chaque année hégirienne comporte environ 354 jours, voire 355 jours, soit 12 mois de 29 et 30 jours. Les mois impairs comportent 30 jours et les mois pairs 29, ce qui fait que l'année commence avec un mois de 30 jours et se termine avec un mois de 29 ou 30 jours. En réalité, une année du calendrier hégirien dure un peu plus de 354 jours. Pour compenser cette différence, le dernier mois de certaines années d'un cycle de correction de 30 ans ont 30 jours au lieu de 29. Ce cycle de 30 ans comprend 19 années de 354 jours, appelées années communes, et 11 années de 355 jours, appelées années abondantes.

EP0606576 au nom de la demanderesse décrit un calendrier hégirien pour mouvement d'horlogerie analogique, comportant un indicateur des quantièmes à 30 positions avançant par pas d'une position pour afficher successivement les nombres 1, 2... 29, 30, 1, 2.... Le calendrier comprend un premier mécanisme ayant pour fonction d'entraîner à partir d'un mobile du mouvement, à la fin de chaque jour, l'indicateur des quantièmes d'un pas unique, un deuxième mécanisme coopérant avec ledit premier mécanisme et ayant pour fonction d'entraîner, à la fin des mois pairs, l'indicateur des quantièmes de deux pas successifs pour le faire passer du 29 au 1er du mois suivant en un court intervalle de temps. Le calendrier comporte en outre un troisième mécanisme coopérant avec les deux autres mécanismes et ayant pour fonction de neutraliser temporairement l'action du deuxième mécanisme à la fin des années abondantes, définies par un cycle de correction de 30 ans, pour que l'indicateur des quantièmes affiche 30 le dernier jour du 12ème et dernier mois desdites années.

WO2015062839 au nom de la demanderesse décrit un calendrier hégirien pour mouvement d'horlogerie comprenant un indicateur de quantième à 30 positions avançant par pas de une position pour afficher successivement les nombres 1, 2... 29, 30, 1, 2... Le calendrier comporte un premier mécanisme entraîneur de quantième ayant pour fonction d'entraîner à partir d'une roue du mouvement, à la fin de chaque jour, l'indicateur de quantième d'un pas unique, un deuxième mécanisme correcteur de la durée des mois agencé pour coopérer avec ledit premier mécanisme entraîneur de quantième afin d'entraîner, à la fin des mois de 29 jours, l'indicateur de quantième de deux pas successifs pour le faire passer du 29 d'un mois au 1er du mois suivant, le deuxième mécanisme correcteur de la durée des mois comprenant une came des mois présentant six bosses et six creux, chaque creux définissant une position de la came des mois correspondant à un mois de 29 jours et chaque bosse définissant une position de la came des mois correspondant à un mois de 30 jours. Le calendrier comporte en outre un troisième mécanisme de blocage coopérant avec lesdits deux autres mécanismes et ayant pour fonction de neutraliser temporairement l'action dudit deuxième mécanisme correcteur de la durée des mois à la fin du douzième mois des années abondantes, définies par un cycle de correction de 30 ans. Le troisième mécanisme de blocage est agencé pour, lors du dernier mois desdites années abondantes, bloquer la came des mois dans une position correspondant à un mois de 30 jours, de sorte que l'indicateur de quantième affiche 30 le dernier jour du douzième et dernier mois desdites années abondantes.

La présente invention propose un calendrier hégirien simplifié qui affiche les quantièmes en respectant l'alternance des mois de 29 et de 30 jours sur une année, et la succession des années communes et des années abondantes sur un des cycles de correction de 30 ans.

Conformément à l'invention, un calendrier hégirien pour mouvement mécanique d'horlogerie comprend un indicateur de quantième à 30 positions avançant par pas d'une position pour afficher successivement et cycliquement à la fin de chaque jour les nombres de 1 à 30, 1, 2... ledit indicateur de quantième étant agencé pour être entrainé par un mécanisme entraîneur de quantième et pour coopérer avec une grande bascule, un mécanisme de contrôle des mois agencé pour distinguer les mois comportant 29 jours et les mois comportant 30 jours, le mécanisme de contrôle des mois comportant une étoile des mois coopérant avec une came des mois comprenant douze positions, un mécanisme de contrôle des années agencé pour distinguer une année abondante d'une année commune, le mécanisme de contrôle des années comportant un secteur des années agencé de manière à faire sauter de un pas une étoile des ans couplée à une came des ans comportant des dents aplaties et présentant une surface de repos sur chaque dent aplatie sur laquelle un doigt s'appuie à chaque année abondante, le doigt s'appuyant sur une partie creuse entre deux dents aplaties pour indiquer une année commune. La grande bascule est agencée pour coopérer directement lors d'une année commune avec une étoile des jours pour faire passer deux dents de l'étoile des jours pour passer du 29 au 1^{er} du mois suivant, la grande bascule s'appuyant sur la came des mois, le doigt étant monté sur la came des mois qui est concentrique de la came des ans.

Grâce à la présente invention, l'agencement de la grande bascule permet de simplifier le mouvement en se prémunissant d'intégrer un mécanisme de blocage tel que cela est connu de l'état de la technique.

En effet, dans les mécanismes de l'état de la technique il convient d'intégrer un mécanisme de blocage qui doit neutraliser l'action d'un mécanisme correcteur de la durée des mois. Par exemple, il convient d'intégrer un levier de blocage pivotant autour d'un axe et comportant à une extrémité un palpeur appliqué contre la came des années, et à une autre extrémité un doigt de blocage. Le levier de blocage est agencé pour que le palpeur se positionne lors d'une année abondante sur une bosse de la came des années et que le doigt de blocage se trouve en butée contre un ergot prévu sur l'onzième bosse de la came des mois de manière à bloquer et débrayer la came des mois et empêcher son pivotement lors du passage au douzième mois de l'année abondante, et pour que, lors des années communes, le levier de blocage se positionne de sorte que le doigt de blocage ne gêne pas le pivotement de la came des mois lors du passage au douzième mois de l'année commune.

Un tel mécanisme tel que décrit dans l'état de la technique est fonctionnel mais plus compliqué à construire et donc à maintenir.

Dans une forme d'exécution, la grande bascule est agencée pour coopérer avec le doigt de manière à faire sauter une dent l'étoile des jours pour le passage du 30 au 1^{er} du mois lors d'une année abondante.

Selon cette même forme d'exécution, le doigt est monté pivotant autour d'un axe et comportant à une extrémité un bec agencé pour recevoir une pointe de la grande bascule à chaque année abondante.

Dans une forme d'exécution, la came des ans comporte onze dents aplaties irrégulièrement réparties.

Selon cette même forme d'exécution, un secteur des années est agencé pour faire sauter une étoile des ans d'un pas tous les ans selon un cycle de 30 ans.

Les caractéristiques de l'invention apparaitront plus clairement à la lecture de la description de plusieurs formes d'exécution données uniquement à titre d'exemple, nullement limitative en se référant aux figures schématiques, dans lesquelles :
- La figure 1 représente une vue de dessus d'un mécanisme de calendrier hégirien pendant une année commune ;
- La figure 2 représente une vue de dessus d'un mécanisme de calendrier hégirien pendant une année abondante ;
- La figure 3 représente une partie de mouvement de montre comportant un mécanisme de calendrier hégirien selon la présente invention ;
- La figure 4 représente une vue de dessus d'un mécanisme indiquant sur un cadran de montre la présence d'un mois d'une durée de 29 jours ;
- La figure 5 représente une vue de dessus d'un mécanisme indiquant sur un cadran de montre la présence d'un mois d'une durée de 30 jours ; et
- La figure 6 représente une vue de dessus d'un mécanisme indiquant lors du dernier mois de l'année la présence d'un mois d'une durée de 30 jours.

Comme illustré à la figure 1, un calendrier hégirien pour mouvement mécanique d'horlogerie comprend un indicateur de quantième à 30 positions avançant par pas de une position pour afficher successivement et cycliquement à la fin de chaque jour les nombres de 1 à 30, 1, 2... ledit indicateur de quantième étant agencé pour être entrainé par un mécanisme entraîneur de quantième et pour coopérer avec une grande bascule 7. Le calendrier comporte également un mécanisme de contrôle des mois 1, 4 agencé pour distinguer les mois comportant 29 jours et les mois comportant 30 jours, le mécanisme de contrôle des mois comportant une étoile des mois 1 coopérant avec une came des mois 4 comprenant douze positions. Le calendrier comporte en outre un mécanisme de contrôle des années agencé pour distinguer une année abondante d'une année commune, le mécanisme de contrôle des années comportant un secteur des années 10 agencé de manière à faire sauter de un pas une étoile des ans 5 couplée à une came des ans 6 comportant des dents aplaties 12 et présentant une surface de repos 13 (voir figure 2) sur chaque dent aplatie 12 sur laquelle un doigt 8 s'appuie à chaque année abondante, le doigt 8 s'appuyant sur une partie creuse 14 entre deux dents aplaties 12 pour indiquer une année commune.

Lors d'une année commune, la grande bascule 7 est agencée pour coopérer avec une étoile des jours 9, pour faire passer deux dents de l'étoile des jours 9 pour passer du 29 au 1^{er} du mois suivant, la grande bascule 7 s'appuyant sur la came des mois 4.

Dans cet exemple, l'étoile des mois 1, grâce à des renvois 2, 3, positionne la came des mois 4. Un secteur des années 10 fait sauter l'étoile des ans 5 d'un pas par an selon un cycle de trente ans. Lors du 12eme mois de l'année commune, le doigt 8 se positionne, en position basse, dans le creux de la came des ans 6 hors du champ d'action de la pointe 7a de la grande bascule 7. La grande bascule 7 fait passer deux dents de l'étoile des jours 9, pour passer du 29 au 1er du mois suivant.

L'étoile des jours 9 comporte vingt-neuf dents aplaties 17 et une dent pointue 18 indiquant le passage à un nouveau cycle de jours dans un mois.

Comme illustré à la figure 2, lors d'une année abondante, la grande bascule 7 est agencée pour coopérer avec le doigt 8 de manière à faire sauter une dent l'étoile des jours 9 pour le passage du 30 au 1^{er} du mois.

La position de la came des mois 4 indique que l'année est abondante. Dans cette configuration, le doigt 8 se situe sur le sommet de la came des ans 6. La grande bascule 7 ne s'appuie plus sur la came des mois 4, mais sur le doigt 8, provoquant le saut de l'étoile des jours 9 d'une dent, pour le passage du 30 au 1er du mois suivant.

Dans chacun de ces exemples, la came des ans 6 comporte onze dents aplaties 12 irrégulièrement réparties.

Le doigt 8 est monté pivotant autour d'un axe 15 et comporte à une extrémité un bec 16 agencé pour recevoir une pointe 7b de la grande bascule 7 à chaque année abondante.

Comme illustré à la figure 4, une bascule 19 palpe la came des mois 4 pour déterminer si le mois en cours est un mois d'une durée de 29 jours ou de 30 jours, en fonction des douze positions représentées sur ladite came des mois.

A cet effet, une pastille 20, grâce à deux indications distinctes, ici deux couleurs différentes, indique au porteur, à travers une ouverture 21 du guichet des jours 22 si le mois a une durée de 29 jours ou 30 jours.

La bascule 19 est agencée pour coopérer avec une denture de la pastille 20 qui pivote sur l'axe de l'étoile des jours 9 et permet l'affichage de l'indication 29/30 à travers le guichet des jours. La bascule 19 déplace la pastille 20 d'une première position où elle indique un mois d'une durée de 29 jours à une seconde position où elle indique un mois d'une durée de 30 jours, la bascule 19 s'appuyant sur la came des mois 4.

Dans cet exemple, la pastille 20 est positionnée pour indiquer un mois d'une durée de 29 jours.

Dans l'exemple illustré à la figure 5, la bascule 19 palpe la came des mois 4 positionnée pour déterminer que le mois en cours est un mois d'une durée de 30 jours.

Ainsi, la pastille 20, est positionnée pour indiquer au porteur, à travers l'ouverture 21 du guichet des jours 22 que le mois en cours est un mois d'une durée de 30 jours.

Dans l'exemple illustré à la figure 6, lors du dernier mois de l'année, c'est le doigt 8 qui positionne la bascule 19 pour indiquer un mois avec une durée de 30 jours.

Lors d'une année abondante, le doigt 8 se situe sur le sommet de la came des ans 6. La bascule 19 ne s'appuie plus sur la came des mois 4, mais sur le doigt 8 et permet l'affichage du mois d'une durée de 30 jours au travers du guichet des jours.

Un tel calendrier peut être incorporé dans une pièce d'horlogerie, tel une montre-bracelet ou une pendulette.

## Revendications

1. Calendrier hégirien pour mouvement mécanique d'horlogerie, comprenant :
- un indicateur de quantième à 30 positions avançant par pas de une position pour afficher successivement et cycliquement à la fin de chaque jour les nombres de 1 à 30, 1, 2... ledit indicateur de quantième étant agencé pour être entrainé par un mécanisme entraîneur de quantième et pour coopérer avec une grande bascule (7) ;
- un mécanisme de contrôle des mois (1, 4) agencé pour distinguer les mois comportant 29 jours et les mois comportant 30 jours, le mécanisme de contrôle des mois comportant une étoile des mois (1) coopérant avec une came des mois (4) comprenant douze positions ; et
- un mécanisme de contrôle des années agencé pour distinguer une année abondante d'une année commune, le mécanisme de contrôle des années comportant un secteur des années (10) agencé de manière à faire sauter de un pas une étoile des ans (5) couplée à une came des ans (6) comportant des dents aplaties (12) et présentant une surface de repos (13) sur chaque dent aplatie (12) sur laquelle un doigt (8) s'appuie à chaque année abondante, le doigt (8) s'appuyant sur une partie creuse (14) entre deux dents aplaties (12) pour indiquer une année commune, la grande bascule (7) étant agencée pour s'appuyer sur la came des mois (4),
**caractérisé en ce que** ledit doigt (8) est monté sur la came des mois (4) qui est concentrique de la came des ans (6) et **en ce que** la grande bascule (7) est agencée pour coopérer directement avec une étoile des jours (9) lors d'une année commune, pour faire passer deux dents de l'étoile des jours (9) pour passer du 29 au 1er du mois suivant.

2. Calendrier selon la revendication 1, dans lequel, lors d'une année abondante, la grande bascule (7) est agencée pour coopérer avec le doigt (8) de manière à faire sauter une dent l'étoile des jours (9) pour le passage du 30 au 1er du mois.

3. Calendrier selon l'une des revendications 1 ou 2, dans lequel la came des ans (6) comporte onze dents aplaties (12) irrégulièrement réparties.

4. Calendrier selon l'une des revendications précédentes, dans lequel le doigt (8) est monté pivotant autour d'un axe (15) et comportant à une extrémité un bec (16) agencé pour recevoir une pointe (7b) de la grande bascule (7) à chaque année abondante.

5. Calendrier selon l'une des revendications précédentes, dans lequel un secteur des années (10) est agencé pour faire sauter une étoile des ans (5) d'un pas par an, selon un cycle de 30 ans.

6. Calendrier selon l'une des revendications précédentes, dans lequel une bascule (19) est agencée pour coopérer avec une denture pivotant sur l'axe de l'étoile des jours (9) pour déplacer une pastille (20) d'une première position où elle indique un mois d'une durée de 29 jours à une seconde position où elle indique un mois d'une durée de 30 jours, ladite bascule (19) s'appuyant sur la came des mois (4),

7. Calendrier selon la revendication 6, dans lequel la pastille (20), grâce à deux indications distinctes, est agencée pour indiquer, à travers une ouverture (21) d'un cadran (22) si le mois est d'une durée de 29 jours ou de 30 jours.

8. Pièce d'horlogerie comprenant un calendrier hégirien selon l'une quelconque des revendications 1 à 7.

9. Pièce d'horlogerie selon la revendication 8 sous forme de montre-bracelet.

## Patentansprüche

1. Islamischer Kalender für ein mechanisches Uhrwerk, umfassend:
- eine Datumsanzeige mit 30 Positionen, die schrittweise um jeweils eine Position weiterschaltet, um nacheinander und zyklisch am Ende jedes Tages die Zahlen 1 bis 30, 1, 2... anzuzeigen, wobei die Datumsanzeige dafür ausgelegt ist, von einem Datumsmitnahmemechanismus mitgenommen zu werden und mit einer großen Wippe (7) zusammenzuwirken;
- einen Monatskontrollmechanismus (1, 4), der dafür ausgelegt ist, die Monate, die 29 Tage enthalten, und die Monate, die 30 Tage enthalten, zu unterscheiden, wobei der Monatskontrollmechanismus einen Monatsstern (1) aufweist, der mit einer Monatskurvenscheibe (4) zusammenwirkt, die zwölf Positionen umfasst; und
- einen Jahreskontrollmechanismus, der dafür ausgelegt ist, ein Schaltjahr von einem Gemeinjahr zu unterscheiden, wobei der Jahreskontrollmechanismus einen Jahressektor (10) aufweist, der dafür ausgebildet ist zu bewirken, dass ein Jahresstern (5) einen Schritt weiterspringt, der mit einer Jahreskurvenscheibe (6) gekoppelt ist, die abgeflachte Zähne (12) umfasst und eine Ruhefläche (13) auf jedem abgeflachten Zahn (12) aufweist, auf der sich ein Finger (8) bei jedem Schaltjahr abstützt, wobei sich der Finger (8) auf einem hohlen Teil (14) zwischen zwei abgeflachten Zähnen (12) abstützt, um ein Gemeinjahr anzuzeigen, wobei die große Wippe (7) dafür ausgelegt ist, sich auf der Monatskurvenscheibe (4) abzustützen,
**dadurch gekennzeichnet, dass** der Finger (8) auf der Monatskurvenscheibe (4) angebracht ist, welche konzentrisch zu der Jahreskurvenscheibe (6) ist, und dadurch, dass die große Wippe (7) dafür ausgelegt ist, in einem Gemeinjahr direkt mit einem Tagesstern (9) zusammenzuwirken, um zwei Zähne des Tagessterns (9) passieren zu lassen, um vom 29. zum 1. des folgenden Monats weiterzuschalten.

2. Kalender nach Anspruch 1, wobei in einem Schaltjahr die große Wippe (7) dafür ausgelegt ist, mit dem Finger (8) so zusammenzuwirken, dass bewirkt wird, dass der Tagesstern (9) für den Übergang vom 30. zum 1. des Monats um einen Zahn weiterspringt.

3. Kalender nach einem der Ansprüche 1 oder 2, wobei die Jahreskurvenscheibe (6) elf abgeflachte Zähne (12) aufweist, die ungleichmäßig verteilt sind.

4. Kalender nach einem der vorhergehenden Ansprüche, wobei der Finger (8) um eine Achse (15) schwenkbar angebracht ist und an einem Ende einen Schnabel (16) aufweist, der dafür ausgelegt ist, in jedem Schaltjahr eine Spitze (7b) der großen Wippe (7) aufzunehmen.

5. Kalender nach einem der vorhergehenden Ansprüche, wobei ein Jahressektor (10) dafür ausgelegt ist, einen Jahresstern (5) um einen Schritt pro Jahr weiterspringen zu lassen, gemäß einem Zyklus von 30 Jahren.

6. Kalender nach einem der vorhergehenden Ansprüche, wobei eine Wippe (19) dafür ausgelegt ist, mit einer auf der Achse des Tagessterns (9) schwenkbaren Zahnung zusammenzuwirken, um ein Plättchen (20) aus einer ersten Position, in der es einen Monat mit einer Dauer von 29 Tagen anzeigt, in eine zweite Position, in der es einen Monat mit einer Dauer von 30 Tagen anzeigt, zu verlagern, wobei sich die Wippe (19) auf der Monatskurvenscheibe (4) abstützt.

7. Kalender nach Anspruch 6, wobei das Plättchen (20) dank zweier verschiedener Anzeigen dafür ausgelegt ist, durch eine Öffnung (21) eines Zifferblatts (22) hindurch anzuzeigen, ob der Monat eine Dauer von 29 Tagen oder von 30 Tagen hat.

8. Uhr, welche einen islamischen Kalender nach einem der Ansprüche 1 bis 7 umfasst.

9. Uhr nach Anspruch 8 in Form einer Armbanduhr.

## Claims

1. Islamic Hijri calendar for a mechanical clockwork movement, comprising:
- a 30-position date indicator which advances by steps of one position to successively and cyclically display, at the end of each day, the numbers from 1 to 30, 1, 2 ..., the date indicator being arranged to be driven by a date-driving mechanism and to cooperate with a large rocker (7);
- a month control mechanism (1, 4) arranged to differentiate between the months with 29 days and months with 30 days, the month control mechanism comprising a month star (1) cooperating with a month cam (4) comprising twelve positions; and
- a year control mechanism which is arranged to differentiate between an abundant year and a common year, the year control mechanism comprising a year sector (10) arranged to cause a one-step skip by a year star (5) coupled to a year cam (6) comprising flattened teeth (12) and having a rest surface (13) on each flattened tooth (12) on which a finger (8) rests in each abundant year, the finger (8) resting on a hollow portion (14) between two flattened teeth (12) in order to indicate a common year, the large rocker (7) being arranged to rest on the month cam (4),
**characterized in that** the finger (8) is mounted on the month cam (4) which is concentric with the year can (6) and **in that** the large rocker (7) is arranged to cooperate directly with a date star (9) during a common year in order to move forward by two teeth of the date star (9) to move forward from the 29^{th} to the 1^{st} of the following month.

2. Calendar according to Claim 1, wherein, in an abundant year, the large rocker (7) is arranged to cooperate with the finger (8) so as to cause the date star (9) to skip one tooth in order to move forward from the 30^{th} to the 1^{st} of the month.

3. Calendar according to either Claim 1 or Claim 2, wherein the year cam (6) comprises eleven irregularly distributed flattened teeth (12).

4. Calendar according to any one of the preceding claims, wherein the finger (8) is pivotably mounted about an axis (15) and comprises at one end a spout (16) configured to receive a tip (7b) of the large rocker (7) in each abundant year.

5. Calendar according to any one of the preceding claims, wherein a year sector (10) is arranged to make a year star (5) skip by one step per year, according to a 30-year cycle.

6. Calendar according to any one of the preceding claims, wherein a rocker (19) is arranged to cooperate with a toothing pivoting on the axis of the date star (9) in order to move a pad (20) from a first position where it indicates a 29-day month to a second position where it indicates a 30-day month, the rocker (19) resting on the month cam (4).

7. Calendar according to Claim 6, wherein the pad (20), as a result of two distinct indications, is arranged to indicate, through an opening (21) in a clock face (22), whether the month has a duration of 29 days or 30 days.

8. Timepiece comprising an Islamic Hijri calendar according to any one of Claims 1 to 7.

9. Timepiece according to Claim 8 in the form of a wristwatch.
